# EUROPÄISCHE PATENTSCHRIFT

(11) **EP 0 110 133 B1**
(45) Veröffentlichungstag und Bekanntmachung des Hinweises auf die Patenterteilung: **06.08.1986**
(21) Anmeldenummer: 83110709.9
(22) Anmeldetag: 26.10.1983
(51) Int. Cl.: H01H 51/22, H01H 49/00, H01H 50/18

(54) **Elektromagnetisches Relais**
Electromagnetic relay
Relais électromagnétique

(30) Priorität: 29.10.1982 DE 3240184
(43) Veröffentlichungstag der Anmeldung: 13.06.1984
(73) Patentinhaber: SIEMENS AKTIENGESELLSCHAFT, 80333 München (DE)
(72) Erfinder: Schweiger, Josef, D-8000 München 21 (DE); Hering, Bernhard, Dr. Dipl.-Phys., D-8000 München 71 (DE)

## Beschreibung

Die Erfindung bezieht sich auf ein elektromagnetisches Relais mit einem innerhalb des Spulenkörpers angeordneten, einseitig gelagerten, federelastischen Zungenanker, welcher mit seinem freien Ende mindestens einem Gegenpolblech gegenübersteht und mit seinem anderen Ende am Spulenkörper im Bereich eines Spulenflansches befestigt ist.

Ein Relais der eingangs genannten Art ist beispielsweise aus der DE-A-2 701 230 bekannt. Dort ist der federnde Zungenanker mit einem Ende an einem Träger befestigt, welcher ein Justierblech bildet, das durch ein ausserhalb angelegtes Magnetfeld bleibend verstellt werden kann, um so die Stellung des Zungenankers zu justieren. Dieser Aufbau hat sich wegen der Justierbarkeit in vollständig vergossenem Zustand sehr bewährt, doch muss bei der Konstruktion der für das Justierblech benötigte Raum mit in Rechnung gestellt werden, wodurch der Spulendurchmesser nicht beliebig klein gemacht werden kann. Ausserdem ist bei dem bekannten Relais die freie Federlänge des Zungenankers durch die Länge des Spulenkörperinnenraums begrenzt.

Ein Relais mit einem federelastischen Zungenanker, der innerhalb des Spulenkörpers angeordnet ist, ist beispielsweise auch aus der DE-B-1 909 940 bekannt. Dort ist der Zungenanker mit seinem Befestigungsende an eine Nase eines Anschlussstiftes angeschweisst, wobei die Justierung nur durch Biegen an dieser Nase mittels eines mechanisch angreifenden Werkzeuges möglich ist. Auch hierbei ist die freie Federlänge durch die Länge des Spulenkörperrohres begrenzt.

Aufgabe der Erfindung ist es, ein Relais der eingangs genannten Art so auszugestalten, dass die freie Federlänge des Zungenankers nicht auf die Länge des Spulenkörperinnenraums beschränkt ist, so dass auch bei sehr kleiner Konstruktion und entsprechend kurzem Spulenkörper eine weiche Federkennlinie des Ankers bei gleichzeitig genügend grossem Querschnitt zur Flussführung erzielbar ist. Ausserdem soll der Zungenanker dieses Relais ohne Eingriff eines mechanischen Werkzeuges justierbar sein.

Erfindungsgemäss wird die gestellte Aufgabe bei einem Relais der eingangs genannten Art dadurch gelöst, dass der Zungenanker im Bereich des zu seiner Befestigung dienenden Spulenflansches einen rechtwinklig zur Spulenachse abgebogenen, stirnseitig vor dem Spulenflansch liegenden, zusätzlichen freifedernden Abschnitt aufweist und erst mit einem an diesen freifedernden Abschnitt anschliessenden Befestigungsabschnitt an der Stirnseite des Spulenflansches befestigt ist.

Durch den zusätzlichen frei federnden Abschnitt, der senkrecht zur Spulenachse vor dem Spulenflansch angeordnet ist, kann der federelastische Zungenanker bei gleichem Querschnitt und bei gleicher Spulenlänge weicher gemacht werden, so dass auch geringere Kräfte eines Dauermagneten bzw. einer Erregung zum Schalten ausreichen. Das Relais wird also dadurch empfindlicher. Ein weiterer Vorteil der erfindungsgemässen Gestaltung des Zungenankers liegt darin, dass der zusätzliche frei federnde Abschnitt auch für eine Justierung mit Wärmeimpulsen, insbesondere Laserimpulsen, zugänglich ist, wie sie beispielsweise in der DE-A-2 918 100 beschrieben ist. Das Relais kann dadurch ohne mechanischen Angriff eines Werkzeugs justiert werden.

In vorteilhafter Ausgestaltung des erfindungsgemässen Relais liegt der abgebogene, zusätzliche freifedernde Abschnitt des Zungenankers in einer Ausnehmung des Spulenkörpers. Der Befestigungsabschnitt kann dabei einen in derselben Ebene liegenden, im rechten Winkel angeformten Fortsatz aufweisen, der ebenfalls stirnseitig vor dem Spulenkörperflansch angeordnet ist, jedoch im Gegensatz zum zusätzlichen frei federnden Abschnitt auf dem Spulenflansch aufliegt. Die Befestigung der Ankerfeder kann durch verformte Zapfen des Spulenkörpers mittels des Befestigungsabschnitts und gegebenenfalls mittels des Fortsatzes erfolgen.

Zur Justierung des Relais wird der zusätzliche frei federnde Abschnitt der Ankerfeder mit Wärmeimpulsen, insbesondere mit Laserimpulsen bestrahlt. Dabei ist es zweckmässig, dass die Bestrahlung mit den Laserimpulsen gezielt an bestimmten Punkten einer vorgegebenen Matrix erfolgt, wie dies bereits Gegenstand einer älteren Anmeldung gemäss EP-A-O-109 509 ist.

Die Erfindung wird nachfolgend an einem Ausführungsbeispiel anhand der Zeichnung näher erläutert. Dabei zeigen
Fig. 1 bis 3 ein erfindungsgemäss gestaltetes Relais in drei verschiedenen Schnittansichten.

Das in der Zeichnung dargestellte erfindungsgemässe Relais besitzt einen Spulenkörper 1 mit einer Wicklung 2, die durch die Spulenflansche 3 und 4 begrenzt ist. Im Spuleninnenraum 5 ist ein federelastischer Zungenanker 6 angeordnet, der mit seinem freien Ende 6a zwischen zwei Gegenpolblechen 7 und 8 bewegbar ist. Die Gegenpolbleche 7 und 8 sind abgewinkelt ausgebildet und bilden mit ihren in einer Ebene angeordneten Abschnitten 7a und 8a eine Auflagefläche für einen flachen, vierpoligen Dauermagneten 9.

Der Zungenanker ist an dem den Gegenpolblechen entgegengesetzten Ende abgewinkelt und besitzt damit einen zusätzlichen Federabschnitt 6b, der stirnseitig vor dem Spulenflansch 3 liegt und damit die gesamte freie Federlänge des Zungenankers 6 verlängert. Das Ende 6c des zusätzlichen Federabschnittes 6b liegt auf dem Spulenflansch 3 stirnseitig auf und ist mit einem warmverformten Zapfen 10 des Spulenkörpers befestigt. Ausserdem ist seitlich vom zusätzlichen Federabschnitt 6b ein weiterer Befestigungsabschnitt 6d angeformt, der ebenfalls durch einen Zapfen 10 am Spulenflansch befestigt ist. Ausserdem ist am Befestigungsende 6c bzw. 6d ein Anschlussstachel 6e angeformt, der zur elektrischen Kontaktierung des gleichzeitig als Mittelkontaktfeder dienenden Zungenankers 6 dient. Um die freie Beweglichkeit des zusätzlichen Federabschnittes 6b beim Schalten des Zungenankers 6 zu gewährleisten, besitzt der Spulenflansch 3 eine Ausnehmung 3a.

Zur Justierung wird der zusätzliche Federabschnitt 6b des Zungenankers 6 mit Laserimpulsen bestrahlt, die an den Punkten 11 auf diesen auftreffen und jeweils eine Deformierung des Zungenankers bewirken. Bei einer Bestrahlung in Richtung des Pfeiles 12 (Fig. 1) wird das freie Ankerende 6a in Richtung des Pfeiles 13 verstellt. Soll der Anker in Gegenrichtung verstellt werden, so könnte dies beispielsweise durch mechanischen Druck auf die Stelle 14 oder durch einen zusätzlichen mechanischen Druck an dieser Stelle 14 bei gleichzeitiger Bestrahlung mit Laserimpulsen geschehen. Für die normale Fertigung und Justierung ist es aber zweckmässig, die Ankerzunge zunächst so zu montieren, dass das freie Ende 6a entsprechend der Darstellung in Fig. 2 am Gegenpolblech 8 anliegt, so dass der Zungenanker danach ohne mechanische Berührung allein durch Bestrahlung mit Laserimpulsen justiert werden kann. Bei der Justierung ist es ausserdem zweckmässig, ein Punkteraster, etwa wie in Fig. 3 dargestellt, auf dem zusätzlichen Federabschnitt 6b vorzusehen und je nach Grösse der benötigten Verformung bestimmte Punkte dieses Rasters gezielt zu bestrahlen. Dieses Verfahren ist in der europäischen Patentanmeldung 83 109 497 (EP-A-109 509) beschrieben.

Nach der Justierung kann die Ausnehmung 3a des Spulenkörpers durch eine Folie 1 vorläufig abgedeckt werden, während die Öffnung des Spulenkörpers an der gegenüberliegenden Seite durch eine zwischen die Polblechabschnitte 7a und 8a einerseits und den Dauermagneten 9 andererseits eingelegte Folie 16 vorabgedichtet wird. Nach dem Einsetzen des Relais in eine ferromagnetische Kappe 17 können dann die Hohlräume mit Giessharz ausgegossen werden, ohne dass dieses in den Innenraum 5 eindringen kann.

Die Arbeitsweise des Relais entspricht der des Relais nach der DE-B-2 701 230. Dabei dient die ferromagnetische Kappe 17 der Flussführung des Dauermagnetkreises wie auch des Erregerkreises. Die Gegenpolbleche 7 und 8 sind in üblicher Weise mit Anschlussstiften 7b und 8b versehen. Ausserdem sind in bekannter Weise Spulenanschlussstifte 18 in den Spulenkörper 1 eingebettet.

## Patentansprüche

1. Elektromagnetisches Relais mit einem innerhalb des Spulenkörpers (1) angeordneten, einseitig gelagerten, federelastischen Zungenanker (6), welcher mit seinem freien Ende mindestens einem Gegenpolblech (7, 8) gegenübersteht und mit seinem anderen Ende am Spulenkörper (1) im Bereich eines Spulenflansches befestigt ist, dadurch gekennzeichnet, dass der Zungenanker (6) im Bereich des zu seiner Befestigung dienenden Spulenflansches (3) einen rechtwinkelig zur Spulenachse abgebogenen, stirnseitig vor dem Spulenflansch (3) liegenden, zusätzlichen freifedernden Abschnitt (6b) aufweist und erst mit einem an diesen freifedernden Abschnitt anschliessenden Befestigungsabschnitt (6c) an der Stirnseite des Spulenflansches (3) befestigt ist.

2. Relais nach Anspruch 1, dadurch gekennzeichnet, dass der zusätzliche, freifedernde Abschnitt (6b) des Zungenankers (6) in einer Ausnehmung (3a) des Spulenkörpers (1) angeordnet ist.

3. Relais nach Anspruch 1 oder 2, dadurch gekennzeichnet, dass der Befestigungsat.chnitt (6c) einen in derselben Ebene liegenden, im rechten Winkel angeformten Fortsatz (6d) aufweist.

4. Relais nach einem der Ansprüche 1 bis 3, dadurch gekennzeichnet, dass der Zungenanker (6) mittels des Befestigungsabschnittes (6c) und gegebenenfalls mittels des Fortsatzes (6d) an verformten Zapfen (10) des Spulenkörpers (1) befestigt ist.

5. Relais nach einem der Ansprüche 1 bis 4, dadurch gekennzeichnet, dass der zusätzliche, freifedernde Abschnitt (6b) des Zungenankers (6) derart angeordnet ist, dass die Justierung des Zungenankers (6) mit Wärmeimpulsen, insbesondere Laserimpulsen, erfolgen kann.

## Claims

1. An electromagnetic reiay having a spring- elastic tongue armature (6) arranged within the coil body and supported at one end, which has its free end opposite at least one counter-pole plate (7, 8) and its other end secured to the coil body (1) in the region of a coil flange, characterised in that in the region of the coil flange (3) which serves for its fastening, the tongue armature (6) has an additional freely resilient section (6b) which is bent at right angles to the coil axis and is arranged in front of the end face of the coil flange (3) and is only secured to the end face of the coil flange (3) by a fastening section (6c) which follows said freely resilient section.

2. A relay as claimed in Claim 1. characterised in that the additional, freely resilient section (6b) of the tongue armature (6) is arranged in a recess 13a) in the coil body (1).

3. A relay as claimed in Claim 1 or Claim 2, characterised in that the fastening section (6c) has an extension (6d) which lies in the same plane and is formed at right angles.

4. A relay as claimed in one of Claims 1 to 3, characterised in that the tongue armature (6) is secured to shaped pins (10) of the coil bodv (1) by means of the fastening section (6c) and, if necessary, by means of the extension (6d).

5. A relay as claimed in one of Claims 1 to 4, characterised in that the additional, freely resilient section (6b) of the tongue armature (6) is so arranged that the adjustement of the tongue armature (6) can be effected by means of heat pulses, in particular laser pulses.

## Revendications

1. Relais électromagnétique avec une armature (6) en forme de languette élastique disposée à l'intérieur du corps de bobine (1) et montée unilatéralement, alors que son extrémité libre est disposée en face d'au moins une tôle polaire antagoniste (7, 8) et qu'elle est fixée par son autre extrémité au corps de bobine devant la région d'un flasque de bobine, caractérisé par le fait que l'armature en forme de languette (6) comporte dans la région du fiasque de bobine (3) servant à sa fixation une section supplémentaire (6b) à déformation élastique libre, coudée à angle droit par rapport à l'axe de la bobine et se situant frontalement devant le flasque de bobine (3) et qu'elle n'est fixée sur le côté frontal du flasque de bobine (3) que par une section de fixation (6c) qui fait suite à la section à déformation élastiquement libre.

2. Relais selon la revendication 1, caractérisé par le fait que la section supplémentaire (6b) à déformation élastique libre de l'armature en forme de languette (6), est disposée dans une ouverture (3a) du corps de bobine (1).

3. Relais selon la revendication 1 ou 2, caractérisé par le fait que la section de fixation (6c) comporte un appendice (6d) conformé à angle droit et situé dans le même plan.

4. Relais selon l'une des revendications 1 à 3, caractérisé par le fait que l'armature (6) en forme de languette est fixée à des chevilles (10) conformées du corps de bobine ( 1 ), à l'aide de la section de fixation (6c) et, éventuellement, à l'aide de l'appendice (6d).

5. Relais selon l'une des revendications 1 à 4, caractérisé par le fait que la section supplémentaire (6b) de l'armature en forme de languette (6) et qui est à déformation élastique libre, est disposée de telle façon que le réglage de l'armature (6) en forme de languette peut être opéré avec des impulsions thermique, en particulier avec des impulsions laser.
